# EUROPÄISCHE PATENTSCHRIFT

(11) **EP 0 185 230 B1**
(45) Veröffentlichungstag und Bekanntmachung des Hinweises auf die Patenterteilung: **12.04.1989**
(21) Anmeldenummer: 85115074.8
(22) Anmeldetag: 27.11.1985
(51) Int. Cl.: A61G 15/00

(54) **Tragarmkonstruktion für zahnärztliche Zwecke**
Construction of a supporting arm for dental purposes
Construction d'un bras-porteur à des fins dentaires

(30) Priorität: 10.12.1984 DE 3445020
(43) Veröffentlichungstag der Anmeldung: 25.06.1986
(73) Patentinhaber: SIEMENS AKTIENGESELLSCHAFT, 80333 München (DE)
(72) Erfinder: Kiesel, Helmut, D-6140 Bensheim 3 (DE); Stöckl, Klaus, D-6140 Bensheim 3 (DE)

(56) Entgegenhaltungen:
- DE-A- 2 235 018
- FR-A- 2 250 508
- NL-C- 19 847
- US-A- 3 774 773
- US-A- 3 902 246
- US-A- 4 305 560
- US-A- 4 381 538

## Beschreibung

Aus der US-A-39 02 246 ist eine Tragarmkonstruktion für einen zahnärztlichen Instrumententisch bekannt, bei der an einem bodenseitig befestigbaren vertikalen Tragrohr (Ständer) ein erster und an diesem wiederum ein an seinem freien Ende den Instrumententisch tragender zweiter horizontaler Tragarm jeweils mittels eines Drehgelenks angelenkt sind. Eine solche Tragarmkonstruktion ist nur in der vorgesehenen Anordnung verwendbar, d.h. die dort aufgezeigte Tragarmkonstruktion mit dem bodenseitigen Ständer ist nicht ohne weiteres verwendbar für eine Deckenbefestigung. Umgekehrt wäre eine zur Deckenbefestigung ausgebildete Tragarmkonstruktion nicht ohne weiteres für eine Bodenbefestigung einsetzbar. Des weiteren ist das Hinzufügen, Weglassen oder Kürzen von Tragrohren bei der bekannten Konstruktion nicht bzw. nicht ohne aufwendige Änderung der Konstruktion möglich.

Der im Anspruch 1 angegebenen Erfindung liegt die Aufgabe zugrunde, demgegenüber eine verbesserte Tragarmkonstruktion anzugeben. Durch den erfindungsgemässen Aufbau der nachfolgend näher erläuterten Tragarmkonstruktion ist es möglich, hinsichtlich vorzusehender Bogen und Tragrohre und deren Längen, unter Verwendung jeweils gleicher Bauteile, eine individuelle Tragarmkonstruktion zusammenzustellen.

Ein Ausführungsbeispiel der Erfindung wird nachfolgend anhand der Zeichnung näher erläutert.

Es zeigen:
Figur 1 die erfindungsgemässe Tragarmkonstruktion alternativ für Boden- oder Deckenbefestigung verwendbar,
Figur 2 den Querschnitt eines Tragrohres,
Figur 3 einen Teil des Rohrbogens im Längsschnitt,
Figur 4 eine Frontansicht auf den Rohrbogen nach Figur 3,
Figur 5 eine obere Verkleidungshalbschale für den Rohrbogen nach Figur 3,
Figur 6 eine Frontansicht von der oberen Verkleidungshalbschale,
Figur 7 eine untere Verkleidungshalbschale für den Rohrbogen nach Figur 3 im Längsschnitt,
Figur 8 eine Frontansicht von der unteren Verkleidungshalbschale,
Figur 9 das eine Ende eines Rohrbogens in schaubildlicher Ansicht,
Figur 10 das zu Figur 9 passende Ende eines Tragrohres.

Die Figur 1 zeigt in einer schematischen Darstellung eine Ausführungsform der erfindungsgemässen Tragarmkonstruktion zur schwenkbaren Halterung eines zahnärztlichen Instrumententisches. Die Tragarmkonstruktion besteht aus einem an einem bodenseitigen Ständer 1 befestigten vertikalen Tragrohr 2, zwei jeweils waagerechten Tragrohren 3 und 4 sowie Rohrbogen 5 bis 8 zur Verbindung der Tragrohre untereinander bzw. mit dem Instrumententisch 9. ...._._.._...,

bei der unter Verwendung gleicher Bauteile die Tragarmkonstruktion für eine Deckenmontage vorgesehen ist und zu diesem Zweck ebenfalls ein vertikales Tragrohr 2' und einen gegenüber der zuvor erläuterten Anordnung um 180° versetzt dazu angeordneten Rohrbogen 5' enthält.

Die Tragarme 3 und 4 können an den durch Pfeilen gezeichneten Stellen geschwenkt werden, ansonsten sind die Teile starr, d.h. verdrehsicher, miteinander verbunden. Um eine gewisse Höhenverstellung des Instrumententisches 9 zu ermöglichen, kann entweder ein zusätzlicher höhenverstellbarer Tragarm vorgesehen oder auch der mit 4 bezeichnete Tragarm als Parallelogrammtragarm ausgebildet sein.

Ein wesentliches Kennzeichen der Tragarmkonstruktion ist, dass die Tragrohre 2, 3, 4 ein bevorzugt sich über ihre gesamte Länge erstreckendes, gleichbleibendes Profil aufweisen, das, wie später noch näher erläutert, zu einem entsprechend ausgebildeten Gegenprofil an den Rohrbogen 5 bis 8 passt, so dass durch axiales Zusammenstecken eine drehfeste Verbindung zwischen Rohrbogen und Tragrohr hergestellt werden kann. Das Profil ist so ausgebildet, dass der Rohrbogen alternativ vorzugsweise um jeweils 180° versetzt gegenüber dem Tragrohr eingesetzt werden kann, so dass, wie in Figur 1 gestrichelt dargestellt, der Bogen mit seinem einen Ende alternativ nach oben oder unten gerichtet im Tragrohr montiert werden kann. Das Profil der Tragrohre ist in Figur 2 dargestellt. Es wird gebildet durch ein Rohr mit zylindrischer äusserer Mantelfläche und vier am Umfang gleichmässig verteilt und über die gesamte Länge des Tragrohres sich erstreckenden inneren Erhebungen 11 und dazwischenliegenden Vertiefungen 12, die achsparallel verlaufende Stege und dazwischenliegende Nuten bilden. Ein entsprechendes Gegenprofil weist das eine Ende der Rohrbogen 5 bis 8 auf, wie dies anhand der Figuren 3 und 4 am Beispiel des Rohrbogens 7 erläutert wird. Der Rohrbogen besteht aus einem Grundkörper 13 (Rohling), der an seinem einen Ende einen Steckzapfen 14 und an seinem anderen Ende eine Bohrung 15 zur Aufnahme eines Drehzapfens eines sich daran anschliessenden weiteren Rohrbogens (z.B. Rohrbogen 6) aufweist. Der Drehzapfen ist mittels eines auf den Grundkörper 13 aufgeschraubten Winkelbleches 25 axial gesichert. Der Steckzapfen 14 ist mit einem zum Profil gemäss Figur 2 passenden Gegenprofil versehen, d.h. am Steckzapfen 14 sind ebenfalls einerseits vier gleichmässig am Umfang verteilte Längsnuten 16, die zu den Erhebungen 11 des Tragrohrprofils passen, und dazwischenliegende Stege 17, die zu den Längsnuten 12 des Tragrohrprofils passen, vorhanden.

Im Bereich des Bogens enthält der Grundkörper 13 eine Ausnehmung 18, die einen Zugang zum Rohrinneren verschafft, wodurch z.B. im Inneren verlegte Leitungen leichter ausgewechselt werden können. Die Mantelfläche des an sich unbearbeiteten Grundkörpers 13 wird bedeckt durch zwei in den Figuren 5 bis 8 dargestellte Kunststoffhalbschalen, einer oberen Halbschale 19 (Figur 5) und einer unteren Halbschale 20 (Figur 7). Die beiden Halbschalen 19 und 20 enthalten geeignete Kupplungselemente 21, 22, die beim Aufsetzen der Halbschalen auf den Grundkörper 13 miteinander in Eingriff kommen. Solche vorzugsweise als Schnappverbindungselemente ausgebildeten Kupplungselemente sind an sich bekannt. Die untere Halbschale 20 kann durch geeignete Befestigungsmittel, z.B. ebenfalls in Form von Schnappelementen 23, 24, am Grundkörper 13 befestigt sein. Im aufgesetzten Zustand wird durch die Halbschale 19 die Ausnehmung 18 im Grundkörper 13 verdeckt. Ein wesentlicher Vorteil dieses Aufbaus ist, dass die Oberfläche des Grundkörpers 13 nicht fein bearbeitet zu werden braucht, da die beiden Halbschalen 19 und 20 als sehr billig herzustellende Kunststoffspritzteile bereits die notwendige Oberflächenbeschaffenheit aufweisen können. Ein weiterer Vorteil liegt darin, dass unterschiedliche Wünsche des Kunden in der Farbgestaltung bereits in der Erstellung der Kunststoffhalbschalen berücksichtigt werden können, so dass aufwendige Lackierarbeiten am Rohrbogen selbst entfallen. Ein weiterer Vorteil liegt, wie bereits erwähnt, darin, dass in der gesamten Tragarmkonstruktion verlegte Leitungen sehr leicht auch nachträglich verlegt bzw. ausgewechselt werden können, weil durch Abnehmen der oberen Halbschale 19 gerade im kritischen Bereich des Rohrbogens über die Ausnehmung 18 ein guter Zugang zu den im Inneren verlegten Leitungen gegeben ist.

Anhand der Figuren 9 und 10 wird die Verbindung des Rohrbogens 5 bzw. 5' mit dem senkrechten Tragrohr 2 bzw. 2' näher erläutert. Diese Verbindung ist eine drehbare Verbindung, d.h. der Rohrbogen kann um etwa 360° um das Tragrohr gedreht werden. Eine solche Verbindung kann auch zwischen dem Bogen 7 und dem Bogen 6 bestehen.

In die Bohrung 15 nach Figur 3 ist ein zapfenförmig vorstehendes Rohr 26 eingeschraubt oder anderweitig befestigt. Darauf ist eine Kunststoffbuchse 27 aufgesetzt und mittels Scheibe 28 und Federring 29 axial gesichert. Die Kunststoffbuchse 27 bildet zusammen mit dem Rohr 26 ein Gleitlager, d.h. die Buchse ist gegenüber dem Rohr 26 frei drehbar. Mit 30 sind am Umfang vorstehend angeordnete Rastelemente bezeichnet, die im Profil dem Profil des Zapfens 14 am anderen Ende des Bogens entsprechen, so dass sie zu dem in Figur 2 gezeigten Rohrprofil passen. Das Rohr enthält, wie in Figur 10 dargestellt, eine Ausdrehung oder Hinterdrehung 31, deren Tiefenmass dem der Rastelemente 30 entspricht, so dass beim Zusammenfügen von Rohr 2 und Bogen 5 nach axialem Einführen der Teile über die Vertiefungen 12 und nach Verdrehen der beiden Teile eine bajonettartige Verbindung zustande kommt, welche bei hängender Montage die Axialkräfte aufnimmt. Zur Sicherung der Verbindung kann im Tragrohr 2 eine Stellschraube 32 vorgesehen sein, die in ein Gewinde oder in eine Sackbohrung 33 in der Kunststoffbuchse 27 eingreift und so ein Ausdrehen der Bajonettverbindung verhindert.

Um ein Überdrehen der beiden Teile 2 und 5 zu verhindern, können den Drehbereich auf maximal 360° begrenzende Anschläge, z.B. in Form von einem Anschlagstift od.dgl., vorhanden sein, die dann an der mit 34 gekennzeichneten Stelle im Tragrohr und an korrespondierender Stelle im Rohr 26 angebracht sind.

## Patentansprüche

1. Aus einem oder mehreren geraden Tragrohren und einem oder mehreren Rohrbogen zusammengesetzte Tragarmkonstruktion, dadurch gekennzeichnet, dass Tragrohr (2 bis 4) und Rohrbogen (5 bis 8) ein zueinander passendes Steckprofil (Figur 2) aufweisen, welches derart ausgebildet ist, dass ein drehfestes Verbinden der Teile (5,3; 3, 6; 7, 4; 4, 8) in um 180° oder einen kleineren Winkel zueinander versetzten Stellungen ermöglicht ist.

2. Tragarmkonstruktion nach Anspruch 1, dadurch gekennzeichnet, dass das Profil (Figur 2) vier am Umfang gleichmässig verteilt angeordnete, durch Vorsprünge (11, 17) und Vertiefungen (12, 16) gebildete, längs verlaufende Stege und Nuten enthält.

3. Tragarmkonstruktion nach Anspruch 1 oder 2, dadurch gekennzeichnet, dass das Tragrohr (2 bis 4) ein durchgehendes, über seine gesamte Länge sich erstreckendes Profil (Figur 2) aufweist.

4. Tragarmkonstruktion nach einem der Ansprüche 1 bis 3, dadurch gekennzeichnet, dass der Rohrbogen (5, 7, 8) am einen Ende mit einem das Profil (16, 17) aufweisenden Steckzapfen (14) und am anderen Ende mit einer Aufnahmebohrung (15) für einen Drehzapfen (26) versehen ist.

5. Tragarmkonstruktion nach Anspruch 4, dadurch gekennzeichnet, dass der Rohrbogen (5 bis 8) aus einem Grundkörper (13) mit aufgesetzten, die Mantelfläche verkleidenden Halbschalen (19, 20) gebildet ist.

6. Tragarmkonstruktion nach Anspruch 5, dadurch gekennzeichnet, dass der Grundkörper (13) im Bereich des Bogens eine Ausnehmung (18) enthält.

7. Tragarmkonstruktion nach Anspruch 5, dadurch gekennzeichnet, dass die Halbschalen (19, 20) durch Schnappelemente (21, 22) miteinander verbunden sind.

8. Tragarmkonstruktion nach einem der Ansprüche 4 bis 7, dadurch gekennzeichnet, dass auf den Drehzapfen (26) ein mit zum Profil (Figur 2) passenden Bajonettkupplungsgliedern (30) versehenes, gegenüber dem Drehzapfen (26) frei drehbares Rohr (27) axial gesichert aufgesetzt ist, (Figur 9), und dass das an den Rohrbogen (5) anzuschliessende Tragrohr (2) zumindest am anschlussseitigen Ende entsprechende Gegenglieder (31 ) enthält.

9. Tragarmkonstruktion nach Anspruch 8, dadurch gekennzeichnet, dass die Gegenglieder (31) durch eine Ausdrehung bzw. Hinterdrehung des Profils (11,12) gebildet sind.

## Revendications

1. Structure de bras de support formée par la réunion d'un ou de plusieurs tubes de support rectilignes et d'un ou de plusieurs coudes tubulaires, caractérisée par le fait que le tube de support (2 à 4) et le coude tubulaire (5 à 8) possèdent un profil d'enfichage (figure 2), qui est agencé de sorte qu'une liaison avec blocage en rotation réciproque des éléments (5, 3; 3, 6; 7,4; 4, 8) est possible dans des positions décalées de 180° ou d'un angle inférieur.

2. Structure de bras de support suivant la revendication 1, caractérisée par le fait que le profil (figure 2) contient quatre barrettes et quatre rainures, disposées longitudinalement en étant réparties uniformément sur le portour et formées respectivement par des parties saillantes (11, 17) et par des renfoncements (12, 16).

3. Structure de bras de support suivant la revendication 1 ou 2, caractérisée par le fait que le tube de support (2 à 4) possède un profil continu, qui s'étend sur toute sa longueur (figure 2).

4. Structure de bras de support suivant l'une des revendications 1 à 3 caractérisée par le fait que le coude tubulaire (5, 7, 8) comporte, à une extrémité, un embout enfichable (14) possédant le profil (16,17), et à l'autre extrémité, un perçage récepteur (15) pour un tourillon (26).

5. Structure de bras de support suivant la revendication 4, caractérisée par le fait que le coude tubulaire (5 à 8) est formé par un corps de base (13) sur lequel sont montées des demi-coques (19, 20) habillant la surface enveloppe.

6. Structure de bras de support suivant la revendication 5, caractérisé par le fait que le corps de base (13) contient un évidement (18) au voisinage du coude.

7. Structure de bras de support suivant la revendication 5, caractérisée par le fait que les demi-coques (19, 20) sont réunies entre elles par des éléments à encliquetage brusque (21, 22).

8. Structure de bras de support suivant l'une des revendications 4 à 7, caractérisée par le fait qu'un tube (27), qui possède des organes d'accouplement à baîonnettes (30) adaptés au profil (figure 2) et peut pivoter librement par rapport au tourillon (26), est monté en étant bloqué axialement sur ce tourillon (figure 9) et que le tube de support (2), qui doit être raccordé au coude tubulaire (5) contient au moins, sur son extrémité devant être raccordée, des organes antagonistes correspondants (31).

9. Structure de bras de support suivant la revendication 8, caractérisée par le fait que les organes antagonistes (31 ) sont formés par une gorge usinée au tour ou une dépouille usinée au tour du profil (11,12).

## Claims

1. Supporting arm construction assembled from one or more straight bracing tubes and one or more tube bends, characterised in that the bracing tube (2 to 4) and tube bend (5 to 8) have an insertion profile adapted to each other (Figure 2), which is constructed in such a way that a torsionally strong connection of the parts (5, 3; 3, 6; 7, 4; 4, 8) is made possible in positions displaced by 180° or a smaller angle.

2. Supporting arm construction according to claim 1, characterised in that the profile (Figure 2) contains four bars and slots which are arranged evenly distributed on the perimeter, are formed by projections (11,17) and cavities (12,16) and run lengthwise.

3. Supporting arm construction according to claim 1 or 2, characterised in that the bracing tube (2 to 4) has a continuous profile which stretches along its entire length (Figure 2).

4. Supporting arm construction according to one of claims 1 to 3, characterised in that the tube bend (5, 7, 8) is provided at one end with an insertion pin (14) having the profile (16,17) and at the other end with a receiving hole (15) for a turning pin (26).,

5. Supporting arm construction according to claim 4, characterised in that the tube bend (5 to 8) is formed by a basic body (13) with overlaid half shells (19, 20) which cover the outer surface.

6. Supporting arm construction according to claim 5, characterised in that the basic body (13) contains a recess (18) in the region of the bend.

7. Supporting arm construction according to claim 5, characterised in that the half shells (19, 20) are connected with each other by means of clip elements (21, 22).

8. Supporting arm construction according to one of claims 4 to 7, characterised in that a tube (27), which is provided with bayonet coupling links (30) adapted to the profile (Figure 2) and can be freely turned with respect to the turning pin (26), is placed on the turning pin (26) and axially secured (Figure 9), and in that the bracing tube (2) which is to be connected to the tube bend (5) contains corresponding opposite links (31 ) on at least the end on the connecting side.

9. Supporting arm construction according to claim 8, characterised in that the opposite links (31 ) are formed by a recess or relief of the profile (11,12).
